# EUROPÄISCHE PATENTANMELDUNG

(11) **EP 4 635 823 A1**
(43) Veröffentlichungstag der Anmeldung: **22.10.2025**
(21) Anmeldenummer: 25169065.7
(22) Anmeldetag: 08.04.2025
(51) Int. Cl.: B61L 3/12, B61L 17/02, B61L 19/06

(54) **VERFAHREN ZUM DYNAMISCHEN EINSTELLEN VON RANGIERSTRECKENBEREICHEN IN EINEM SCHIENENBEREICH**

(30) Priorität: 17.04.2024 DE 102024110775
(71) Anmelder: Scheidt & Bachmann GmbH, 41238 Mönchengladbach (DE)
(72) Erfinder: Priebe, Andreas, 58089 Hagen (DE); Hamblock, Thomas, 41189 Mönchengladbach (DE); Laumen, Peter, 52525 Heinsberg (DE)
(74) Vertreter: Cohausz & Florack

(57) **Zusammenfassung**

Die Erfindung betrifft ein Verfahren, insbesondere ein computerimplementiertes Verfahren, zum dynamischen Einstellen von Rangierstreckenbereichen (354, 356) in einem Schienenbereich (242, 342) eines Schienensystems (220, 320), umfassend Bereitstellen einer Vielzahl von in dem Schienenbereich (242, 342) angeordneten Transparentdatenbalisen (234, 334), wobei die Transparentdatenbalisen (234, 334) jeweils zumindest in einem Grenzbalisenmodus und einem Überfahrmodus betreibbar sind, Erhalten mindestens eines Rangierinstruktionsdatensatzes, Festlegen mindestens eines in dem Schienenbereich (242, 342) liegenden ersten Rangierstreckenbereichs (354, 356) durch ein Festlegen einer Grenze des ersten Rangierstreckenbereichs (354, 356), basierend auf dem erhaltenen Rangierinstruktionsdatensatz, wobei das Festlegen des ersten Rangierstreckenbereichs (354, 356) ein Bestimmen von Transparentdatenbalisen (234, 334) aus der Vielzahl von Transparentdatenbalisen (234, 334) umfasst, die die Grenze des ersten Rangierstreckenbereichs (354, 356) bilden, und Einstellen des ersten Rangierstreckenbereichs (354, 356) durch Setzen der die Grenze des ersten Rangierstreckenbereichs (354, 356) bildenden Transparentdatenbalisen (234, 334) in den Grenzbalisenmodus.

## Beschreibung

Die Erfindung betrifft ein Verfahren, insbesondere ein computerimplementiertes Verfahren, zum dynamischen Einstellen von Rangierstreckenbereichen in einem Schienenbereich eines Schienensystems. Die Erfindung betrifft darüber hinaus eine Datenverarbeitungsvorrichtung, insbesondere zum Ausführen des Verfahrens, ein Computerprogramm und ein Schienensystem.

Schienensysteme sind aus dem Stand der Technik bekannt. Ein Schienensystem umfasst in der Regel eine Vielzahl von Gleisen zum Führen von Schienenfahrzeugen. Hierbei kann ein Schienensystem insbesondere eine Mehrzahl von Schienenstrecken umfassen. Eine Schienenstrecke kann durch mindestens ein Gleis gebildet sein. Schienenstrecken dienen beispielsweise dazu, zumindest einen Startpunkt (z.B. ein erster Bahnhof) mit einem Endpunkt (z.B. ein zweiter Bahnhof) miteinander zu verbinden. Eine Schienenstrecke eines Schienensystems für Schienenfahrzeuge (insbesondere Eisenbahnen, beispielsweise eingerichtet zum Transportieren von Gütern oder Personen) ist in der Regel in eine Vielzahl von aufeinanderfolgenden Streckenabschnitten unterteilt. So kann sich ein erster Streckenabschnitt an einen zweiten Streckenabschnitt anschließen (usw.).

Ein Einfahren eines Schienenfahrzeugs in einen Streckenabschnitt kann im Stand der Technik beispielsweise durch einen Einfahrtdetektor in Form eines Achszählers detektiert werden, der an einem Streckenabschnittstart des Streckenabschnitts angeordnet ist. Ein Ausfahren des Schienenfahrzeugs aus dem Streckenabschnitt wird im Stand der Technik durch einen Ausfahrtdetektor in Form eines weiteren Achszählers detektiert, der an einem Streckenabschnittende des definierten Streckenabschnitts angeordnet ist. Der Zweck der genannten Detektoren ist die Überwachung des definierten Streckenabschnitts, insbesondere auf einen BelegtZustand (in dem überwachten Streckenabschnitt befindet sich ein Schienenfahrzeug) oder einen Frei-Zustand (in dem überwachten Streckenabschnitt befindet sich kein Schienenfahrzeug).

Regelmäßig ist in einem Schienensystem ein Rangieren einer Rangiereinheit erforderlich, also beispielsweise das Rangieren einer Gruppe von Waggons durch eine Rangierlokomotive. Grundsätzlich werden im Stand der Technik Rangierfahrten bzw. Rangiervorgänge beispielsweise in einem dauerhaft dafür freigegebenen Rangierbereich durchgeführt. Beispiele eines dauerhaft freigegebenen Rangierbereichs sind ein Rangierbahnhof oder ein Gleisanschluss. Aus Sicherheitsgründen ist das Rangieren in einem derartigen Rangierbereich stets nur mit einer Rangiereinheit erlaubt.

Darüber hinaus ist es jedoch auch immer wieder außerhalb von dauerhaft freigegebenen Rangierbereichen notwendig, Rangierfahrten mit Rangiereinheiten durchzuführen. Insbesondere in dem europäischen Zugbeeinflussungssystem ETCS (European Train Control System) wird die Betriebsart zum Rangieren einer Rangiereinheit als Shunting bezeichnet. In der Betriebsart Shunting gibt es insbesondere keine ETCS-Fahrterlaubnis, und es findet insbesondere keine Überwachung der Rangierfahrt durch die ETCS-Streckenzentrale statt. Die Betriebsart bzw. der Betriebsmodus ist in einem temporär für Rangierfahrten definierten Rangierstreckenbereich des Schienensystems aktivierbar, um Rangierfahrten unter selbständiger Kontrolle eines Rangierpersonals auch außerhalb des beschriebenen dauerhaft für Rangierfahrten freigegebenen Rangierbereichs zu ermöglichen.

Allgemein sind bei Rangierfahrten bzw. in dieser Betriebsart Vorwärts- und Rückwärtsfahrten erlaubt.

Ein Schienenbereich des Schienensystems kann als Rangierstreckenbereich, auch als Nahbedienbereich bezeichnet, verwendet werden. Ein derartiger Schienenbereich ist im Bahnbetrieb insbesondere ein stellwerksbedienter Stellbezirk, der vorübergehend zur Ortsbedienung, also zum Durchführen eines Rangiervorgangs, freigegeben werden kann. Dazu kann in diesem (definierten) Schienenbereich bei Bedarf die fahrdienstliche Verantwortung für eine Rangierfahrt von einem Stellwerkspersonal an das Rangierpersonal vor Ort abgegeben werden.

Der in einen Rangierstreckenbereich wechselbare Schienenbereich ist dabei im Stand der Technik fest und unveränderlich begrenzt. Eine Begrenzung bzw. Definierung der (äußeren) Grenze des genannten Schienenbereichs erfolgt im Stand der Technik durch eine Vielzahl von an den Grenzen des Schienenbereichs des Schienensystems festinstallierten äußeren Rangierbegrenzungselementen. Hierbei werden im Stand der Technik als Rangierbegrenzungselemente fest angeordnete optische Signale, auch als Rangiersignal bezeichnet, und/oder Festdatenbalisen eingesetzt.

Eine Festdatenbalise ist eingerichtet, bei einem Überfahrenwerden durch ein Schienenfahrzeug ein unveränderliches Balisentelegramm an dieses Schienenfahrzeug auszusenden.

Die Ausdehnung des Schienenbereichs und damit des Rangierstreckenbereichs bzw. des verfügbaren Rangierbereichs, also die äußere Grenze des Schienenbereichs bzw. Rangierstreckenbereichs, ist somit im Stand der Technik fest vorgegeben und unveränderlich. Dies bringt jedoch für die Praxis verschiedene Einschränkungen mit sich.

So ist es grundsätzlich problematisch, wenn eine Rangiereinheit länger ist als der verfügbare Rangierstreckenbereich und der Zugführer der Rangiereinheit ein Rangiersignal zu einem gewissen Grad auf Sicht überfahren muss, um den Rangiervorgang durchführen zu können. Bei einer Festdatenbalise kann der Rangiervorgang in einem solchen Fall sogar erst gar nicht durchgeführt werden, da die Rangiereinheit durch die Festdatenbalise zwangsgebremst wird.

Um dies zu verhindern, werden Schienenbereiche bzw. Rangierstreckenbereiche im Stand der Technik möglichst groß ausgelegt. Wie bereits beschrieben wurde, kann jedoch innerhalb eines Rangierstreckenbereichs aus Sicherheitsgründen stets immer nur eine einzelne Rangiereinheit eine Rangierfahrt ausführen. Hierdurch ist im Fall einer Rangierfahrt in dem Rangierstreckenbereich beim Stand der Technik ein nicht unerheblicher Schienenbereich für andere Schienenfahrzeuge gesperrt. Dies ist insbesondere auch dann der Fall, wenn beispielsweise nur ein Waggon in einem Teilbereich des Schienenbereichs zu rangieren ist.

Bestehende Lösungen, in denen ein Rangierstreckenbereich mit festinstallierten Rangiersignalen abgegrenzt ist, weisen insbesondere die folgenden Nachteile auf:
- Optische Rangiersignale können durch eine Rangiereinheit überfahren werden, so dass die Sicherheit gering ist.
- Der Installationsaufwand einer Abgrenzung mit an den Grenzen des Rangierstreckenbereichs festinstallierten Rangiersignalen ist relativ hoch, da für jede Fahrtrichtung und an jedem gewünschten End- bzw. Begrenzungspunkt der Grenze des Rangierstreckenbereichs je ein Rangiersignal angeordnet werden muss.
- Innerhalb des Rangierstreckenbereichs kann immer nur eine Rangiereinheit eine Rangierfahrt ausführen.

Bestehende Lösungen, in denen ein Rangierstreckenbereich mit Festdatenbalisen abgegrenzt ist, weisen insbesondere die folgenden Nachteile auf:
- Keine Anpassbarkeit des Rangierstreckenbereichs in einem Rangierbetrieb des Rangierstreckenbereichs.
- Innerhalb des Rangierstreckenbereichs kann immer nur eine Rangiereinheit eine Rangierfahrt ausführen.
- Die Festdatenbalise kann nicht in den Rangierbereich bzw. aus dem Rangierbereich hinaus überfahren werden.

Daher liegt der Erfindung die Aufgabe zugrunde, eine Möglichkeit zu schaffen, die Nachteile des Stands der Technik zumindest zu reduzieren und insbesondere die Sicherheit beim Durchführen von Rangiervorgängen zu erhöhen, den Installationsaufwand zu reduzieren und gleichzeitig ein effizientes Betreiben bzw. Auslasten eines Schienenbereichs zu ermöglichen.

Die Aufgabe wird gemäß einem ersten Aspekt der Erfindung gelöst durch ein (computerimplementiertes) Verfahren nach Anspruch 1 zum dynamischen Einstellen von Rangierstreckenbereichen in einem Schienenbereich eines Schienensystems. Das Verfahren umfasst:
- Bereitstellen einer Vielzahl von in dem Schienenbereich angeordneten (und insbesondere ansteuerbaren) Transparentdatenbalisen, wobei die Transparentdatenbalisen jeweils zumindest in einem Grenzbalisenmodus und einem Überfahrmodus betreibbar sind,
- Erhalten mindestens eines Rangierinstruktionsdatensatzes,
- Festlegen mindestens eines in dem Schienenbereich liegenden ersten Rangierstreckenbereichs durch ein Festlegen einer (äußeren) Grenze des ersten Rangierstreckenbereichs, basierend auf dem erhaltenen Rangierinstruktionsdatensatzes,
- wobei das Festlegen des ersten Rangierstreckenbereichs ein Bestimmen von Transparentdatenbalisen aus der Vielzahl von Transparentdatenbalisen umfasst, die die Grenze des ersten Rangierstreckenbereichs (zumindest teilweise) bilden, und
- Einstellen zumindest des ersten Rangierstreckenbereichs durch Setzen der die Grenze des ersten Rangierstreckenbereichs bildenden Transparentdatenbalisen in den Grenzbalisenmodus.

Ein weiterer Aspekt der Erfindung ist eine Datenverarbeitungsvorrichtung nach Anspruch 14 für einen Schienenbereich eines Schienensystems. Eine Vielzahl von Transparentdatenbalisen ist in dem Schienenbereich angeordnet. Die angeordneten Transparentdatenbalisen sind jeweils zumindest in einem Grenzbalisenmodus und einem Überfahrmodus betreibbar. Die Datenverarbeitungsvorrichtung umfasst mindestens ein Erhaltungsmodul. Das Erhaltungsmodul ist eingerichtet zum Erhalten mindestens eines Rangierinstruktionsdatensatzes. Die Datenverarbeitungsvorrichtung umfasst mindestens ein Festlegungsmodul. Das Festlegungsmodul ist eingerichtet zum Festlegen mindestens eines in dem Schienenbereich liegenden ersten Rangierstreckenbereichs durch ein Festlegen einer (äußeren, umlaufenden) Grenze des ersten Rangierstreckenbereichs, basierend auf dem erhaltenen Rangierinstruktionsdatensatzes. Das Festlegungsmodul ist eingerichtet zum Festlegen des ersten Rangierstreckenbereichs durch ein Bestimmen von Transparentdatenbalisen aus der Vielzahl von Transparentdatenbalisen, welche die Grenze des ersten Rangierstreckenbereichs (zumindest teilweise) bilden. Die Datenverarbeitungsvorrichtung umfasst mindestens ein Einstellmodul. Das Einstellmodul ist eingerichtet zum Einstellen zumindest des ersten Rangierstreckenbereichs durch Setzen der die Grenze des ersten Rangierstreckenbereichs bildenden Transparentdatenbalisen in den Grenzbalisenmodus.

Ein noch weiterer Aspekt der Erfindung ist ein Schienensystem. Das Schienensystem umfasst eine zuvor beschriebene Datenverarbeitungsvorrichtung. Das Schienensystem umfasst eine Vielzahl von in einem (definierten) Schienenbereich des Schienensystems angeordneten Transparentdatenbalisen. Die Transparentdatenbalisen sind jeweils zumindest in einem Grenzbalisenmodus und einem Überfahrmodus betreibbar.

Indem im Gegensatz zum Stand der Technik erfindungsgemäß in einem Schienenbereich angeordnete Transparentdatenbalisen bereitgestellt werden, die zumindest zwischen einem Grenzbalisenmodus und einem Überfahrmodus dynamisch umschaltbar sind, kann mindestens ein erster Rangierstreckenbereich innerhalb des Schienenbereichs dynamisch und abhängig von erhaltbaren Rangierinstruktionsdatensätzen eingestellt werden, so dass die Nachteile des Stands der Technik zumindest reduziert und insbesondere die Sicherheit bei der Durchführung eines Rangiervorgangs erhöht, der Installationsaufwand reduziert und gleichzeitig ein effizientes Betreiben bzw. Auslasten des Schienenbereichs ermöglicht werden.

Insbesondere kann erfindungsgemäß ein paralleles Rangieren durch ein dynamisches und flexibles Unterteilen des Schienenbereichs in zumindest zwei gleichzeitig betreibbare Rangierstreckenbereiche erfindungsgemäß ermöglicht werden. Die Effizienz und Auslastung eines Schienensystems werden signifikant verbessert.

Die erfindungsgemäße Datenverarbeitungsvorrichtung dient der Verwendung in einem Schienensystem für Schienenfahrzeuge. Ein Schienensystem umfasst insbesondere eine Vielzahl von Gleisen zum Führen von Schienenfahrzeugen. Ein Schienenfahrzeug dient dem Transportieren von Personen oder Gütern. Beispielsweise kann das Schienensystem eine Mehrzahl von Schienenstrecken umfassen, die aus Gleisen gebildet sind. Die Schienenstrecken dienen dem Verbinden von Start- und Endpunkten, beispielsweise in Form einer Vielzahl von Bahnhöfen (des Schienensystems). Eine Schienenstrecke eines Schienensystems kann wiederum in eine Vielzahl von aufeinanderfolgenden Streckenabschnitten unterteilt sein. Eine Schienenstrecke kann durch einen (definierten) Schienenbereich des Schienensystems führen.

Ferner kann das Schienensystem einen (definierten) Schienenbereich umfassen. Ein definierter Schienenbereich des Schienensystems meint insbesondere einen Schienenbereich des Schienensystems, der zumindest temporär zum Rangieren mindestens einer Rangiereinheit verwendbar ist. Um einen Schienenbereich zumindest temporär zum Rangieren mindestens einer Rangiereinheit verwenden zu können, werden in dem Schienenbereich eine Vielzahl (insbesondere zwischen 3 und 50, vorzugsweise zwischen 5 und 40) von Transparentdatenbalisen bereitgestellt. Mit anderen Worten, der Schienenbereich umfasst eine Vielzahl von (ansteuerbaren) Transparentdatenbalisen bzw. eine Vielzahl von Transparentdatenbalisen ist in dem Schienenbereich angeordnet.

Die Dimension bzw. die Ausdehnung des Schienenbereichs ist insbesondere durch die Vielzahl von Transparentdatenbalisen definiert, die von der Datenverarbeitungsvorrichtung ansteuerbar sind. Ein Schienenbereich kann beispielsweise zumindest teilweise eine oder mehrere Schienenstrecke(n) umfassen.

Eine Rangiereinheit meint vorliegend insbesondere ein zu rangierendes Schienenfahrzeug. Beispielsweise kann eine Rangiereinheit eine Rangierlokomotive bzw. Verschublokomotive umfassen, um insbesondere ein weiteres Schienenfahrzeug oder eine Fahrzeuggruppe bzw. eine Waggongruppe (mit einem oder mehreren Waggon(s)) zu bewegen. Insbesondere umfasst ein Rangieren einer Rangiereinheit das Durchführen von Vorwärts- und Rückwärtsfahrten.

Eine Transparentdatenbalise ist insbesondere eine technische Einrichtung, die in einem Eisenbahngleis eines (definierten) Schienenbereichs installiert ist. Insbesondere kann eine Transparentdatenbalise eingerichtet sein zum drahtlosen bzw. kontaktlosen Übertragen mindestens eines Informationsdatums an ein die Transparentdatenbalise überfahrendes Schienenfahrzeug. Dieses Informationsdatum kann mittels eines sogenannten Balisentelegramms kontaktlos an Schienenfahrzeuge, insbesondere Rangiereinheiten, übertragen werden, die die Transparentdatenbalise überfahren.

Eine Rangiereinheit, insbesondere die beschriebene Rangierlokomotive, weist insbesondere mindestens eine (geeignete) Antenne auf. Insbesondere kann eine (jeweilige) Rangiereinheit (und jedes andere Schienenfahrzeug) als Antenne über ein sogenanntes Balise Transmission Module (BTM) verfügen. Ein BTM ist insbesondere eingerichtet zum Empfangen eines durch eine Transparentdatenbalise ausgesendeten Balisentelegramms.

Bei einem (balisenbasierten) Schienensystem kann zwischen zumindest zwei unterschiedlichen Arten von grundsätzlich installierbaren Balisen unterschieden werden: Festdatenbalisen und Transparentdatenbalisen.

Unter einer Festdatenbalise (auch statische Balise genannt) ist eine Balise mit unverändertem Dateninhalt zu verstehen. Der unveränderliche Dateninhalt bzw. das unveränderliche Informationsdatum ist in der Festdatenbalise gespeichert. Eine Festdatenbalise kann nur diesen unveränderlichen Dateninhalt in Form eines Balisentelegramms aussenden.

Zum Auslesen des genannten Dateninhalts kann die Festdatenbalise insbesondere durch die Rangiereinheit bzw. durch das an der Rangiereinheit angeordnete Balisenlesegerät (insbesondere das genannte BTM) induktiv, also berührungslos über eine Luftschnittstelle, mit Energie versorgt werden. Die Funktionsweise einer Festdatenbalise ähnelt insbesondere der Funktionsweise einer kontaktlosen Transponderkarte bzw. eines Transponders. Die Festdatenbalise besitzt standardmäßig keine eigene Stromversorgung, sondern kann durch das BTM mit Energie versorgt werden. Vorzugsweise kann eine Anbindung einer derartigen Balise an ein (drahtloses und/oder drahtgebundenes) Kommunikationsnetz erfolgen, insbesondere mit dem Zweck, den Zustand der Balise zu überwachen. An das Kommunikationsnetz kann ebenfalls die Datenverarbeitungsvorrichtung angeschlossen sein.

Als fest vorgegebener Dateninhalt einer derartigen Balise kann beispielsweise der Abstand zur nächsten Balise und insbesondere die bis dorthin zulässige Höchstgeschwindigkeit gespeichert sein.

Unter einer erfindungsgemäßen Transparentdatenbalise ist insbesondere eine Balise zu verstehen, die zumindest zwischen zwei unterschiedlichen Betriebsmodi umschaltbar ist. Dies meint insbesondere, dass die Transparentdatenbalise zumindest zwei unterschiedliche Dateninhalte aussenden kann, abhängig von dem gesetzten Betriebsmodus. Erfindungsgemäß ist eine Transparentdatenbalise zumindest in einem Grenzbalisenmodus und einem Überfahrmodus betreibbar bzw. versetzbar.

Insbesondere kann eine in den Grenzbalisenmodus versetzte Transparentdatenbalise als Dateninhalt eine Angabe aussenden, wie "Stopp" bzw. "Shunting", um eine (nicht überfahrbare) Grenze eines Rangierstreckenbereichs anzuzeigen, also um ein Überfahren der entsprechenden Transparentdatenbalise in den Rangierbereich oder aus dem Rangierbereich hinaus zu verhindern. Insbesondere kann eine in den Überfahrmodus versetzte Transparentdatenbalise als Dateninhalt eine Angabe aussenden, wie "Fahrt", um insbesondere ein Überfahren der entsprechenden Transparentdatenbalise zu erlauben.

Um eine Transparentdatenbalise in unterschiedliche Betriebsmodi zu versetzen, ist eine Transparentdatenbalise insbesondere (standardmäßig) mit einem (drahtlosen und/oder drahtgebundenen) Kommunikationsnetz (des Schienensystems) verbunden. Das Kommunikationsnetz kann an die Datenverarbeitungsvorrichtung angeschlossen sein.

Das Setzen einer Transparentdatenbalise in einen bestimmten Betriebsmodus kann durch Ansteuern der Transparentdatenbalise mit einem definierten Dateninhalt von einer (schienennahen) Balisensteuervorrichtung (auch als balise control unit (BCU) bezeichnet) bewirkt werden. Die Balisensteuervorrichtung wiederum kann den Dateninhalt in Form eines Signalbegriffs von einer (entfernt angeordneten) Datenquelle erhalten. Insbesondere kann der Signalbegriff von der Datenverarbeitungsvorrichtung eines (elektronischen) Stellwerks über das Kommunikationsnetz (z.B. CAN-Bus-Netzwerk) an die Balisensteuervorrichtung übertragen werden. Hierdurch kann die Transparentdatenbalise in unterschiedliche Betriebsmodi gesetzt werden bzw. können der Transparentdatenbalise veränderliche und insbesondere stets aktuelle Informationsdaten übermittelt werden. Die übermittelten Informationsdaten können durch die Transparentdatenbalise in Form mindestens eines Balisentelegramms an die Schienenfahrzeuge und/oder Rangiereinheiten übertragen werden, die die Transparentdatenbalise passieren.

Die Energieversorgung einer Transparentdatenbalise kann kabelgebunden erfolgen. Insbesondere kann über ein Kabel eine Sinusspannung (z.B. 22V, 8,82 kHz) von der Balisensteuervorrichtung übertragen werden. Diese Sinusspannung wird vorzugsweise gleichzeitig als Trägersignal für die Daten verwendet, die an die Transparentdatenbalise übertragen werden sollen. Insbesondere kann auf die Sinusspannung ein manchester-codiertes Datensignal (z.B. 16 V mit 564,48 kbit/s) aufaddiert bzw. aufmoduliert sein. Mit anderen Worten kann die Balisensteuervorrichtung die Transparentdatenbalise mit Energie (Sinussignal) und Daten (Manchester-Signal) versorgen.

Die Antenne der Rangiereinheit (insbesondere die Antenne eines BTM) kann insbesondere zum kontaktlosen Auslesen der mindestens einen Transparentdatenbalise eingerichtet sein, vorzugsweise zum induktiven Auslesen durch das Empfangen von Balisentelegrammen der mindestens einen Transparentdatenbalise. Die Antenne der Rangiereinheit kann insbesondere an der Rangierlokomotive der Rangiereinheit befestigt sein, insbesondere an einer Unterseite der Rangierlokomotive, welche dem Gleisbett zugewandt ist.

Eine sogenannte Eurobalise stellt eine spezielle Ausprägung einer derartigen Transparentdatenbalise dar. Technisch handelt es sich bei einer Eurobalise insbesondere um einen induktiv gekoppelten Transponder, der, zwischen den Schienen eines Gleises bzw. im Gleisbett des Schienenbereichs montiert, beim Überfahrenwerden von einer Rangiereinheit energetisiert wird (sogenanntes Telepowering) und insbesondere eine Nachricht (sogenanntes Balisentelegramm) an diese Rangiereinheit daraufhin sendet. Ihr Gegenstück an der Rangiereinheit ist insbesondere das BTM. Eine Rückmeldung über den korrekten Empfang der (fehlergesicherten) Nachricht ist insbesondere nicht vorhanden.

Die erfindungsgemäße Datenverarbeitungsvorrichtung kann insbesondere mindestens einen Prozessor (und mindestens ein geeignetes Speichermittel) umfassen, eingerichtet zum Steuern und/oder Ausführen der insbesondere nachfolgend genannten (z.B. als Software gebildeten) Module der Datenverarbeitungsvorrichtung.

Die Datenverarbeitungsvorrichtung umfasst ein (durch den Prozessor steuerbares und/oder ausführbares) Erhaltungsmodul bzw. ein Empfangsmodul. Mittels des Erhaltungsmodul kann die Datenverarbeitungsvorrichtung einen Rangierinstruktionsdatensatz erhalten bzw. empfangen.

Ein Rangierinstruktionsdatensatz kann mindestens eine Rangierangabe bzw. ein Rangierattribut über das Bilden eines Rangierstreckenbereichs in dem Schienenbereich enthalten. Beispielsweise kann ein Rangierstreckenbereich eine Rangierangabe enthalten. Eine Rangierangabe kann sich insbesondere auf eine in dem Schienenbereich zu rangierende Rangiereinheit und/oder einen durchzuführenden Rangiervorgang beziehen. Zumindest inhärent kann eine Rangierangabe als Rangierdatum eine Anfrage zum Durchführen eines Rangiervorgangs mit der Rangiereinheit enthalten. Beispielsweise kann ein Rangierinstruktionsdatensatz von einem Stellwerk und/oder einer Rangiereinheit und/oder einer berechtigten Bedienperson bereitgestellt und insbesondere an das Erhaltungsmodul zur weiteren Verarbeitung durch die Datenverarbeitungsvorrichtung weitergeleitet werden.

Gemäß einer Ausführungsform des erfindungsgemäßen Verfahrens kann einer Rangierangabe eine Priorität zugeordnet werden. Beispielsweise kann als Prioritätswert zumindest "hoch" und "niedrig" vergeben werden. Es versteht sich, dass weitere Zwischenwerte, wie "mittel", vergeben werden können. Insbesondere kann das Feststellen bzw. Bestimmen des mindestens einen einzustellenden Rangierstreckenbereichs ferner auf der Priorität einer Rangierangabe basieren.

Beispielsweise kann bei einer ersten Priorität (z.B. "hoch") einer Rangierangabe zum Durchführen eines Rangiervorgangs für diesen Rangiervorgang ein möglichst großer Rangierstreckenbereich bestimmt werden, um insbesondere eine besonders schnelle Abarbeitung zu ermöglichen. Ferner kann beispielsweise bei einem nahezu gleichzeitigen Erhalten (und/oder für einen nahezu gleichen Zeitraum) von mehreren Rangierangaben, die sich auf eine entsprechende Anzahl von Rangiervorgängen beziehen, zunächst für den mindestens einen Rangiervorgang ein Rangierstreckenbereich bestimmt und eingestellt werden, der eine höhere Priorität als der mindestens eine weitere Rangierauftrag besitzt.

Basierend auf dem mindestens einen Rangierinstruktionsdatensatz wird mindestens ein erster in dem Schienenbereich liegender Rangierstreckenbereich festgelegt bzw. bestimmt. Insbesondere ist in der erfindungsgemäßen Datenverarbeitungsvorrichtung ein (durch den Prozessor steuerbares und/oder ausführbares) Festlegungsmodul implementiert zum Festlegen des mindestens einen Rangierstreckenbereichs. Das Festlegen umfasst ein Festlegen bzw. ein Bestimmen einer (äußeren, umlaufenden) Grenze des ersten Rangierstreckenbereichs, basierend auf dem erhaltenen Rangierinstruktionsdatensatz.

Insbesondere kann in dem Festlegungsmodul ein Festlegungsalgorithmus mit mindestens einer Festlegungsregel implementiert sein. Das Festlegen eines Rangierstreckenbereichs erfolgt insbesondere abhängig von dem Festlegungsalgorithmus und den in dem Rangierinstruktionsdatensatz enthaltenen Angaben. Beispielsweise kann der Festlegungsalgorithmus vorgeben, dass ein Rangierstreckenbereich für den mindestens einen Rangierinstruktionsdatensatz festgelegt wird, der so klein wie möglich ist. Alternativ oder zusätzlich kann der Festlegungsalgorithmus vorgeben, dass für den mindestens einen Rangierinstruktionsdatensatz ein Rangierstreckenbereich festgelegt wird, bei dem ein Rangierauftrag möglichst schnell durchgeführt werden kann. Auch kann der Festlegungsalgorithmus vorgeben, dass möglichst viele der durch einen Schienenbereich führenden Schienenstrecken nicht von einem Rangierstreckenbereich umfasst werden. Weitere Festlegungsregeln für den Festlegungsalgorithmus sind denkbar. Bei Varianten der Erfindung kann eine Festlegungsregel durch eine berechtigte Bedienperson vorgegeben werden.

Erfindungsgemäß umfasst das Festlegen des ersten Rangierstreckenbereichs ein Bestimmen von Transparentdatenbalisen aus der Vielzahl der in dem Schienenbereich angeordneten Transparentdatenbalisen, die die Grenze des ersten Rangierstreckenbereichs (zumindest teilweise) bilden. Mit anderen Worten, es können die Transparentdatenbalisen bestimmt bzw. ausgewählt werden, welche aufgrund ihrer Schienenposition geeignet sind, die festgelegte Grenze (möglichst optimal) abzubilden. Insbesondere kann sich das Festlegen der Grenze eines Rangierstreckenbereichs an den tatsächlichen Schienenpositionen der Transparentdatenbalisen des Schienenbereichs orientieren. Diese Schienenpositionen können insbesondere mögliche Grenzverläufe von möglichen Rangierstreckenbereichen vorgeben.

Eine umlaufende Grenze eines Rangierstreckenbereichs kann insbesondere durch mindestens eine Transparentdatenbalise und/oder mindestens einen Gleisabschluss (z.B. in Form eines Prellbocks) gebildet werden.

Insbesondere können die jeweiligen Positionen der jeweiligen Transparentdatenbalisen in dem Schienenbereich bekannt sein, beispielsweise in einer Positionsdatenbank der Datenverarbeitungsvorrichtung gespeichert sein. Beispielsweise kann die Schienentopologie des Schienenbereichs samt der verlegten Transparentdatenbalisen in der Positionsdatenbank gespeichert sein. Insbesondere können die Transparentdatenbalisen aus der Vielzahl der in dem Schienenbereich angeordneten Transparentdatenbalisen zum Bilden der äußeren Grenze des ersten Rangierstreckenbereichs ausgewählt werden, die insbesondere ein Bilden eines entsprechend der Festlegungsregel und dem Rangierinstruktionsdatensatz abgestimmten Rangierstreckenbereichs ermöglichen.

Erfindungsgemäß erfolgt ein Einstellen des ersten Rangierstreckenbereichs durch ein Setzen der die Grenze des ersten Rangierstreckenbereichs zumindest teilweise bildenden Transparentdatenbalisen in den Grenzbalisenmodus. Insbesondere ist in der erfindungsgemäßen Datenverarbeitungsvorrichtung zum Einstellen des mindestens einen Rangierstreckenbereichs ein (durch den Prozessor steuerbares und/oder ausführbares) Einstellmodul implementiert.

Wie bereits beschrieben wurde, ist eine in dem Grenzbalisenmodus arbeitende bzw. gesetzte Transparentdatenbalise eingerichtet zum Aussenden einer Grenzangabe, wie "Stopp" bzw. "Shunting", um eine (nicht durch ein Schienenfahrzeug überfahrbare) Grenze des ersten Rangierstreckenbereichs (einem vorbeifahrenden Schienenfahrzeug) anzuzeigen. Ein Setzen einer Transparentdatenbalise aus einem ersten Betriebsmodus (beispielsweise ein Überfahrmodus) in den Grenzbalisenmodus bzw. umgekehrt kann dynamisch und insbesondere zeitnah durchgeführt werden. In aufwandsarmer Weise können in einem Schienenbereich eines Schienensystems mittels einer Vielzahl von Transparentdatenbalisen Rangierstreckenbereiche (dynamisch) gebildet und wieder aufgelöst werden.

Gemäß einer Ausführungsform des erfindungsgemäßen Verfahrens kann das Einstellen des ersten Rangierstreckenbereichs durch das Setzen der die Grenze des Rangierstreckenbereichs (zumindest teilweise) bildenden Transparentdatenbalisen in den Grenzbalisenmodus ferner umfassen:
- Generieren, durch ein (durch den Prozessor steuerbares und/oder ausführbares) Generierungsmodul der Datenverarbeitungsvorrichtung, eines Grenzbalisen-Signalbegriffs, und
- Übertragen, durch ein (durch den Prozessor steuerbares und/oder ausführbares) Übertragungsmodul der Datenverarbeitungsvorrichtung, des Grenzbalisen-Signalbegriffs an die die Grenze des ersten Rangierstreckenbereichs bildenden Transparentdatenbalisen.

Mit anderen Worten, ein Setzen einer Transparentdatenbalise in den Grenzbalisenmodus umfasst insbesondere das Übertragen eines Grenzbalisen-Signalbegriffs an die Transparentdatenbalise. Eine derart in den Grenzbalisenmodus gesetzte Transparentdatenbalise kann dann den übertragenen Grenzbalisen-Signalbegriff als Balisentelegramm an ein vorbeifahrendes Schienenfahrzeug (z.B. eine Rangiereinheit) aussenden.

Der Telegramminhalt bzw. der Signalbegriffsinhalt kann vorzugsweise als Information "Stopp" bzw. "Shunting" (insbesondere als Begrenzung des gebildeten Rangierstreckenbereichs) enthalten. Hierdurch kann ein Überfahren der in einen entsprechenden Grenzbalisenmodus gesetzten Transparentdatenbalise in den Rangierbereich oder aus dem Rangierbereich hinaus verhindert werden. In besonders einfacher und gleichzeitig zuverlässiger Weise kann in dem definierten Schienenbereich ein tatsächlicher (festgelegter) Rangierstreckenbereich dynamisch eingestellt bzw. gebildet werden.

Gemäß einer bevorzugten Ausführungsform des erfindungsgemäßen Verfahrens kann das Festlegen des ersten Rangierstreckenbereichs ein Bestimmen von innerhalb der Grenze des ersten Rangierstreckenbereichs liegenden Transparentdatenbalisen aus der Vielzahl der Transparentdatenbalisen umfassen. Das Einstellen des ersten Rangierstreckenbereichs kann ein Setzen der bestimmten innerhalb der Grenze des ersten Rangierstreckenbereichs liegenden Transparentdatenbalisen in den Überfahrmodus umfassen. Wie bereits beschrieben wurde, können die jeweiligen Schienenpositionen der Vielzahl von Transparentdatenbalisen bekannt sein, beispielsweise durch eine entsprechende Positionsdatenbank. Basierend auf den in der Positionsdatenbank gespeicherten Positionsdaten, können die innerhalb der Grenze des ersten Rangierstreckenbereichs liegenden Transparentdatenbalisen bestimmt werden. Um ein Überfahren dieser innenliegenden Transparentdatenbalisen durch eine Rangiereinheit in insbesondere beliebiger Weise zu ermöglichen, können diese Transparentdatenbalisen in den Überfahrmodus versetzt werden. Insbesondere können sämtliche innenliegenden Transparentdatenbalisen in den Überfahrmodus versetzt werden. In besonders aufwandsarmer Weise kann ein Rangieren in einem Rangierstreckenbereich ermöglicht werden. Es versteht sich, dass der Rangierstreckenbereich auch so gebildet sein kann, dass darin überhaupt keine Transparentdatenbalisen liegen.

Gemäß einer weiteren Ausführungsform des erfindungsgemäßen Verfahrens kann das Einstellen des ersten Rangierstreckenbereichs durch das Setzen der bestimmten innerhalb der Grenze des ersten Rangierstreckenbereichs liegenden Transparentdatenbalisen in den Überfahrmodus ferner umfassen:
- Generieren, durch ein (zuvor beschriebenes) Generierungsmodul der Datenverarbeitungsvorrichtung, eines Überfahr-Signalbegriffs, und
- Übertragen, durch ein (zuvor beschriebenes) Übertragungsmodul der Datenverarbeitungsvorrichtung, des Überfahr-Signalbegriffs an die bestimmten innerhalb der Grenze des ersten Rangierstreckenbereichs liegenden Transparentdatenbalisen.

Mit anderen Worten, ein Setzen einer Transparentdatenbalise in den Überfahrmodus umfasst das Übertragen eines Überfahr-Signalbegriffs an die Transparentdatenbalise. Eine derart in den Überfahrmodus gesetzte Transparentdatenbalise kann dann den übertragenen Überfahr-Signalbegriff als Balisentelegramm an ein vorbeifahrendes Schienenfahrzeug (z.B. eine Rangiereinheit) aussenden.

Der Telegramminhalt bzw. der Signalbegriffsinhalt kann vorzugsweise als Information "Fahrt" insbesondere zum Erlauben eines (uneingeschränkten) Überfahrens der Transparentdatenbalise enthalten. Hierdurch kann ein Überfahren der in einen entsprechenden Überfahrmodus gesetzten Transparentdatenbalise ermöglicht werden. In besonders einfacher und gleichzeitig zuverlässiger Weise kann in dem definierten Schienenbereich ein tatsächlicher (festgelegter) Rangierstreckenbereich dynamisch eingestellt bzw. gebildet werden.

Gemäß einer besonders bevorzugten Ausführungsform des erfindungsgemäßen Verfahrens kann das Verfahren ferner umfassen:
- Festlegen mindestens eines in dem Schienenbereich liegenden zweiten Rangierstreckenbereichs durch ein Festlegen einer (äußeren, umlaufenden) Grenze des zweiten Rangierstreckenbereichs, basierend auf dem erhaltenen Rangierinstruktionsdatensatzes,
- wobei das Festlegen des zweiten Rangierstreckenbereichs ein Bestimmen von Transparentdatenbalisen aus der Vielzahl von Transparentdatenbalisen umfasst, die die Grenze des zweiten Rangierstreckenbereichs (zumindest teilweise) bilden, und
- Einstellen des zweiten Rangierstreckenbereichs durch Setzen der die Grenze des zweiten Rangierstreckenbereichs bildenden Transparentdatenbalisen in den Grenzbalisenmodus.

Mit anderen Worten, es können zumindest zwei parallel betreibbare Rangierstreckenbereiche in dem Schienenbereich (dynamisch) gebildet werden. Abhängig von der Schienentopologie des Schienenbereichs und/oder der bereitgestellten Transparentdatenbalisen können drei oder mehr Rangierstreckenbereiche in dem Schienenbereich gebildet werden.

Der erste Rangierstreckenbereich und der zweite Rangierstreckenbereich werden insbesondere so gebildet, dass sie sich nicht überschneiden. Eine einzelne erste Rangiereinheit kann einen Rangiervorgang in dem ersten Rangierstreckenbereich durchführen, und gleichzeitig kann eine einzelne zweite Rangiereinheit einen weiteren Rangiervorgang in dem zweiten Rangierstreckenbereich durchführen. Ein Schienenbereich kann mit einer signifikant besseren Auslastung betrieben werden.

Das Festlegen und Einstellen des zweiten Rangierstreckenbereichs kann gleichzeitig zum Festlegen und Einstellen des ersten Rangierstreckenbereichs durchgeführt werden, insbesondere basierend auf dem mindestens einen Festlegungsalgorithmus bzw. der mindestens einen Festlegungsregel.

Ferner kann das Bilden des zweiten (und jedes weiteren) Rangierstreckenbereichs analog zum Bilden des ersten Rangierstreckenbereichs erfolgen. Gemäß einer Ausführungsform des erfindungsgemäßen Verfahrens kann das Einstellen des zweiten Rangierstreckenbereichs durch das Setzen der die Grenze des Rangierstreckenbereichs (zumindest teilweise) bildenden Transparentdatenbalisen in den Grenzbalisenmodus ferner umfassen:
- Generieren, durch ein (zuvor beschriebenes) Generierungsmodul der Datenverarbeitungsvorrichtung, eines Grenzbalisen-Signalbegriffs, und
- Übertragen, durch ein (zuvor beschriebenes) Übertragungsmodul der Datenverarbeitungsvorrichtung, des Grenzbalisen-Signalbegriffs an die die Grenze des zweiten Rangierstreckenbereichs bildenden Transparentdatenbalisen.

Gemäß einer weiteren Ausführungsform des erfindungsgemäßen Verfahrens kann das Festlegen des zweiten Rangierstreckenbereichs ein Bestimmen von innerhalb der Grenze des zweiten Rangierstreckenbereichs liegenden Transparentdatenbalisen aus der Vielzahl der Transparentdatenbalisen umfassen. Das Einstellen des zweiten Rangierstreckenbereichs kann ein Setzen der bestimmten innerhalb der Grenze des zweiten Rangierstreckenbereichs liegenden Transparentdatenbalisen in den Überfahrmodus umfassen.

Gemäß einer weiteren Ausführungsform des erfindungsgemäßen Verfahrens kann das Einstellen des zweiten Rangierstreckenbereichs durch das Setzen der bestimmten innerhalb der Grenze des Rangierstreckenbereichs liegenden Transparentdatenbalisen in den Überfahrmodus ferner umfassen:
- Generieren, durch ein (zuvor beschriebenes) Generierungsmodul einer Datenverarbeitungsvorrichtung, eines Überfahr-Signalbegriffs, und
- Übertragen, durch ein (zuvor beschriebenes) Übertragungsmodul der Datenverarbeitungsvorrichtung, des Überfahr-Signalbegriffs an die bestimmten innerhalb der Grenze des zweiten Rangierstreckenbereichs liegenden Transparentdatenbalisen.

Gemäß einer weiteren bevorzugten Ausführungsform des erfindungsgemäßen Verfahrens kann der Rangierinstruktionsdatensatz (z.B. als Rangierangabe) zumindest die Anzahl der einzustellenden Rangierstreckenbereiche in dem Schienenbereich enthalten. Insbesondere kann die Anzahl der in dem Schienenbereich (dynamisch) eingestellten Rangierstreckenbereiche der Anzahl der einzustellenden Rangierstreckenbereiche des Rangierinstruktionsdatensatzes entsprechen. Wenn beispielsweis die Anzahl "zwei" vorgegeben ist, kann eine entsprechende Anzahl von sich nicht überschneidenden Rangierstreckenbereichen eingestellt werden, so dass zwei Rangiervorgänge parallel durchführbar sind.

Bei Varianten der Erfindung kann für jeden einzustellenden Rangierstreckenbereich eine jeweilige Einstellzeitdauer vorhanden sein. Insbesondere kann die Einstellzeitdauer mit der Anzahl der einzustellenden Rangierstreckenbereiche kombiniert sein. Ein Rangierinstruktionsdatensatz kann die Anzahl der einzustellenden Rangierstreckenbereiche (z.B. 1, 2, 3, 4 etc.) und eine zugeordnete Einstellzeitdauer (z.B. x h, wie 12 h, 24 h etc.) enthalten. Ferner kann beispielsweise jede Rangierangabe für beispielsweise einen Rangiervorgang eine Einstellzeitdauer enthalten. Die Einstellzeitdauer kann in diesem Fall (zusätzlich) anzeigen, bis wann der Rangiervorgang fertiggestellt werden soll.

Gemäß einer weiteren Ausführungsform des erfindungsgemäßen Verfahrens kann der Rangierinstruktionsdatensatz (als Rangierangabe) zumindest eine Rangiereinheitsangabe über eine in dem ersten Rangierstreckenbereich zu rangierende Rangiereinheit enthalten. Beispielsweise kann die Art der Rangiereinheit bzw. des zu rangierenden Objekts (z.B. einzelner Güterwaggon, mehrere Güterwaggons etc.) angegeben sein.

Gemäß einer bevorzugten Ausführungsform des erfindungsgemäßen Verfahrens kann die Rangiereinheitsangabe zumindest ein Längendatum über die Rangiereinheit enthalten. Das Verfahren kann ferner ein Bestimmen, z.B. durch ein (durch den Prozessor steuerbares und/oder ausführbares) Ermittlungsmodul, der (räumlichen) Mindestrangiergröße des ersten Rangierstreckenbereichs umfassen, basierend auf dem Längendatum. Bei Varianten der Erfindung kann das Bestimmen auch durch eine berechtigte Bedienperson erfolgen. Das Festlegen des ersten Rangierstreckenbereichs durch das Festlegen der Grenze des ersten Rangierstreckenbereichs kann auf der bestimmten Mindestrangiergröße basieren.

Vorzugsweise kann das Längendatum die (maximale) Länge der Rangiereinheit angeben (beispielsweise x m) und/oder ein Parameter sein, aus dem die (maximale) Länge der Rangiereinheit bestimmt werden kann, wie die (maximale) Anzahl der zu rangierenden Waggons (hierbei kann die Länge eines jeweiligen Waggons sowie der Rangierlokomotive bekannt sein). Basierend auf dem Längendatum kann die Mindest-Dimension bzw. die Mindest-Größe des einzustellenden ersten Rangierstreckenbereichs ermittelt werden. Insbesondere kann das Bestimmen der Mindest-Dimension bzw. die Mindest-Größe ein Bestimmen der Anzahl an erforderlichen Gleisen und/oder ein Bestimmen von definierten Gleisen und/oder der Mindestlänge der Gleise umfassen, die für das Rangieren der Rangiereinheit erforderlich sind.

Wie bereits beschrieben wurde, kann zusätzlich durch z.B. eine Festlegungsregel vorgegeben sein, den Rangierstreckenbereich möglichst klein zu halten und/oder ein möglichst schnelles bzw. effizientes Abarbeiten des Rangiervorgangs zu ermöglichen und/oder mindestens eine Schienenstrecke des Schienenbereichs nicht zu verwenden. Insbesondere kann das Feststellen bzw. Bestimmen des ersten Rangierstreckenbereichs (und jedes weiteren Rangierstreckenbereichs) auf der Feststellungsregel und der Mindestrangiergröße bzw. der hieraus ermittelten Mindest-Dimension basieren. Ein besonders effizientes und gleichzeitig sicheres Betreiben eines Schienensystems kann ermöglicht werden.

Gemäß einer weiteren Ausführungsform des erfindungsgemäßen Verfahrens kann das Setzen mindestens einer Transparentdatenbalise der die Grenze des ersten Rangierstreckenbereichs bildenden Transparentdatenbalisen in den Grenzbalisenmodus erst nach einem (vollständigen) Einfahren einer Rangiereinheit in den ersten Rangierstreckenbereich erfolgen. Insbesondere kann nur die eine Transparentdatenbalise (bzw. Gruppe von Transparentdatenbalisen) der Grenze, über die die Rangiereinheit in den Innenbereich des ersten Rangierstreckenbereichs einfahren wird, von einem ersten Betriebsmodus (z.B. ein Überfahrmodus), der ein Einfahren erlaubt, in den Grenzbalisenmodus gesetzt werden, und zwar erst nach einem Detektieren eines (vollständigen) Einfahrens der Rangiereinheit in den ersten Rangierstreckenbereich.

Das Detektieren eines (vollständigen) Einfahrens der Rangiereinheit kann beispielsweise durch einen (zuvor beschriebenen) Einfahrtsdetektor erfolgen. Auch kann ein Detektieren ein Auswerten eines Rücksignals der überfahrenden Transparentdatenbalise umfassen. So erfolgt beim Überfahren einer Transparentdatenbalise eine Anregung der Transparentdatenbalise, insbesondere eine induktive Anregung. Eine Anregung der Transparentdatenbalise durch eine Antenne eines Schienenfahrzeugs (insbesondere eines BTM) kann insbesondere durch Detektieren einer Änderung der Impedanz des Balisenanschlusses der Transparentdatenbalise an der Balisensteuervorrichtung durch die Balisensteuervorrichtung erfasst werden. Durch ein Überwachen und Auswerten der Impedanz kann ein Einfahren der Rangiereinheit (ggf. zusammen mit weiteren bekannten Informationen (z.B. Längendatum der Rangiereinheit oder wird der mindestens eine Waggon geschoben oder gezogen etc.)) detektiert werden. Bei Varianten der Erfindung kann das Detektieren eines Einfahrens auch ein Auswerten eines Signals von der Rangiereinheit umfassen.

Gemäß einer weiteren Ausführungsform des erfindungsgemäßen Verfahrens kann der Rangierinstruktionsdatensatz (als Rangierangabe) mindestens ein Rangierzeitdatum und/oder ein Ressourcendatum enthalten. Das Rangierzeitdatum kann insbesondere ein definierter Wochentag (z.B. Wochenende, Werktag), eine bestimmte Tageszeit (z.B. zwischen 8 Uhr und 18 Uhr oder zwischen 18 Uhr und 8 Uhr), eine bestimmte Jahreszeit (z.B. Ferienzeit) oder dergleichen sein bzw. umfassen. Abhängig von dem Rangierzeitdatum kann insbesondere die Anzahl der in dem Schienenbereich einzustellenden Rangierstreckenbereiche bestimmt werden. Beispielsweise kann für ein erstes Rangierzeitdatum (z.B. ein Werktag) die Anzahl der einzustellenden Rangierstreckenbereiche höher sein als für ein zweites Rangierzeitdatum (z.B. ein Wochenende).

Ein Ressourcendatum meint insbesondere die in dem Schienenbereich (augenblicklich oder während einer zukünftigen Zeitdauer) zum Durchführen von Rangiervorgängen (tatsächlich) verfügbaren Ressourcen, wie verfügbare Rangierlokomotiven, verfügbare Lokomotivführer etc. Wenn beispielsweise nur eine Rangierlokomotive (oder nur ein Lokomotivführer) verfügbar ist, kann insbesondere nur ein einzelner Rangierstreckenbereich in dem Schienenbereich gebildet werden. Wenn beispielsweise zwei Rangierlokomotiven (und zwei Lokomotivführer) verfügbar sind, können insbesondere zwei Rangierstreckenbereich parallel in dem Schienenbereich gebildet werden.

Gemäß einer weiteren bevorzugten Ausführungsform des erfindungsgemäßen Verfahrens kann das Verfahren ferner umfassen:
- Bereitstellen einer Zustandsdatenbank über den Belegtzustand des Schienenbereichs, und
- Festlegen des ersten Rangierstreckenbereichs durch das Festlegen der Grenze des ersten Rangierstreckenbereichs, basierend auf dem Belegtzustand des Schienenbereichs basiert.

Die Zustandsdatenbank kann in einem Datenspeicher der Datenverarbeitungsvorrichtung gespeichert sein. In der Zustandsdatenbank können insbesondere derzeit in dem Schienenbereich eingestellte Rangierstreckenbereiche und/oder in einem zukünftigen Zeitraum in dem Schienenbereich einzustellende Rangierstreckenbereiche gespeichert sein. Mit anderen Worten, nicht nur ein augenblicklicher Belegtzustand des Schienenbereichs kann in der Zustandsdatenbank gespeichert sein, sondern auch der Belegtzustand für einen zukünftigen Zeitraum (z.B. der nächsten Stunde, des nächsten Tags etc.). Vor einem Einstellen eines neuen Rangierstreckenbereichs, beispielsweise veranlasst durch ein Erhalten eines neuen Rangierinstruktionsdatensatzes, kann geprüft werden, ob das Einstellen des neuen Rangierstreckenbereichs erfolgen kann, basierend auf dem gespeicherten Belegtzustand. Nur wenn der gespeicherte Belegtzustand ein Einstellen des neuen Rangierstreckenbereichs erlaubt, kann ein entsprechenden Einstellen auch durchgeführt werden. Das Schienensystem kann noch effektiver betrieben werden.

Gemäß einer Ausführungsform des erfindungsgemäßen Schienensystem kann das Schienensystem mindestens ein (elektronisches) Stellwerk umfassen. Die Datenverarbeitungsvorrichtung kann in dem Stellwerk implementiert sein. Mit anderen Worten, das Stellwerk kann vorzugsweise die zuvor beschriebene Datenverarbeitungsvorrichtung umfassen bzw. bilden.

Gemäß einer weiteren Ausführungsform des erfindungsgemäßen Schienensystems kann das Schienensystem den Schienenbereich umfassen. Ferner kann das Schienensystem jeweilige Balisensteuervorrichtungen der Vielzahl von Transparentdatenbalisen umfassen.

Ein noch weiterer Aspekt der Erfindung ist ein Computerprogramm, umfassend Befehle, die bei der Ausführung des Computerprogramms durch mindestens einen Prozessor einer (zuvor beschriebenen) Datenverarbeitungsvorrichtung diesen veranlassen, das Verfahren nach einem der vorherigen Ansprüche auszuführen und/oder zu steuern.

Das Computerprogramm, insbesondere die Instruktionen bzw. Programmanweisungen, können in einem Computerprogrammprodukt gespeichert sein, insbesondere einem Speichermittel in Form eines Programmspeichers. Zum Beispiel ist ein Programmspeicher ein nicht-flüchtiger Speicher wie ein Flash-Speicher, ein Magnetspeicher, ein EEPROM-Speicher (elektrisch löschbarer programmierbarer Nur-Lese-Speicher) und/oder ein optischer Speicher.

Zusätzlich kann eine Datenverarbeitungsvorrichtung einen Hauptspeicher aufweisen, zum Beispiel einen flüchtigen oder nicht-flüchtigen Speicher, insbesondere einen Speicher mit wahlfreiem-Zugriff (RAM), wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM). Der mindestens eine Prozessor der Datenverarbeitungsvorrichtung kann beispielsweise Zwischenergebnisse oder Ähnliches in dem Hauptspeicher speichern.

Die zuvor beschriebenen Module sind vorzugsweise zumindest teilweise Softwareelemente (z.B. ausführbarer Code) und können von einem Prozessor der Datenverarbeitungsvorrichtung ausgeführt werden. Es sei ferner angemerkt, dass Begriffe, wie "erste"; "zweite" etc. nicht eine Reihenfolge angeben, sondern insbesondere zur Unterscheidung zweier Elemente (z.B. Rangierstreckenbereich etc.) dienen, es sei denn eine solche zeitliche Reihenfolge ist explizit angegeben.

Die Merkmale der Datenverarbeitungsvorrichtungen, Schienensysteme, Verfahren und Computerprogramme sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Es gibt nun eine Vielzahl von Möglichkeiten, die erfindungsgemäße Datenverarbeitungsvorrichtung, das erfindungsgemäße Verfahren, das erfindungsgemäße Computerprogramm und das Schienensystem auszugestalten und weiterzuentwickeln. Hierzu sei einerseits verwiesen auf die den unabhängigen Patentansprüchen nachgeordneten Patentansprüche, andererseits auf die Beschreibung von Ausführungsbeispielen in Verbindung mit der Zeichnung. In der Zeichnung zeigt:
- Fig. 1: eine schematische Ansicht eines Ausführungsbeispiels einer Datenverarbeitungsvorrichtung gemäß der vorliegenden Erfindung,
- Fig. 2: eine schematische Teilansicht eines Ausführungsbeispiels eines Schienensystems gemäß der vorliegenden Erfindung mit einem weiteren Ausführungsbeispiel einer Datenverarbeitungsvorrichtung gemäß der vorliegenden Erfindung,
- Fig. 3: eine schematische Ansicht eines weiteren eines Ausführungsbeispiels eines Schienensystems gemäß der vorliegenden Erfindung mit einem weiteren Ausführungsbeispiel einer Datenverarbeitungsvorrichtung gemäß der vorliegenden Erfindung, und
- Fig. 4: ein Diagramm eines Ausführungsbeispiels eines Verfahrens gemäß der Erfindung.

Nachfolgend werden für gleiche Elemente gleiche Bezugszeichen verwendet.

Die Figur 1 zeigt eine schematische Ansicht eines Ausführungsbeispiels einer Datenverarbeitungsvorrichtung 100 gemäß der vorliegenden Erfindung mit mindestens einem Prozessor 102 und mindestens einem Speichermittel 104.

Der Prozessor 102 (zusammen mit dem Speichermittel 104) ist insbesondere eingerichtet zum Steuern und/oder Ausführen der Module 106, 108, 110 der Datenverarbeitungsvorrichtung 100. Die Datenverarbeitungsvorrichtung 100 dient der Verwendung in bzw. für ein (nicht gezeigtes) Schienensystem. Eine Vielzahl von (nicht gezeigten) Transparentdatenbalisen ist in einem Schienenbereich des Schienensystems angeordnet. Jede dieser Transparentdatenbalisen ist zumindest in einem Grenzbalisenmodus und einem Überfahrmodus betreibbar.

Die Datenverarbeitungsvorrichtung 100 umfasst mindestens ein Erhaltungsmodul 106 bzw. ein Empfangsmodul 106. Beispielsweise kann das Erhaltungsmodul 106 eine Nutzerschnittstelle oder eine Kommunikationsschnittstelle umfassen. Das Erhaltungsmodul 106 ist eingerichtet zum Erhalten mindestens eines Rangierinstruktionsdatensatzes. Ein Rangierinstruktionsdatensatz enthält zumindest eine Rangierangabe über das Bilden bzw. zum Bilden mindestens eines ersten Rangierstreckenbereichs in dem Schienenbereich.

Ferner umfasst die Datenverarbeitungsvorrichtung 100 mindestens ein Festlegungsmodul 108. Das Festlegungsmodul 108 ist eingerichtet zum Festlegen mindestens eines in dem Schienenbereich liegenden ersten Rangierstreckenbereichs durch ein Festlegen einer (äußeren) Grenze des ersten Rangierstreckenbereichs, zumindest basierend auf dem erhaltenen Rangierinstruktionsdatensatzes. Das Festlegungsmodul ist eingerichtet zum Festlegen des ersten Rangierstreckenbereichs durch ein Bestimmen der die Grenze des ersten Rangierstreckenbereichs zumindest teilweise bildenden Transparentdatenbalisen aus der Vielzahl von Transparentdatenbalisen.

Darüber hinaus umfasst die Datenverarbeitungsvorrichtung mindestens ein Einstellmodul 110. Das Einstellmodul 110 ist eingerichtet zum Einstellen des ersten Rangierstreckenbereichs durch Setzen der die Grenze des ersten Rangierstreckenbereichs zumindest teilweise bildenden Transparentdatenbalisen in den Grenzbalisenmodus.

Die Figur 2 zeigt eine schematische Teilansicht eines Ausführungsbeispiels eines Schienensystems 220 mit einem weiteren Ausführungsbeispiel einer Datenverarbeitungsvorrichtung 200 gemäß der vorliegenden Erfindung. Zur Vermeidung von Wiederholungen werden nachfolgend insbesondere hinsichtlich der Datenverarbeitungsvorrichtung 200 im Wesentlichen nur die Unterschiede zu dem vorherigen Ausführungsbeispiel beschrieben, und ansonsten wird auf die Ausführungen zur Figur 1 verwiesen.

Das Schienensystem 220 umfasst die Datenverarbeitungsvorrichtung 200 und eine Vielzahl von in einem Schienenbereich 242 des Schienensystems 220 angeordneten Transparentdatenbalisen 234. Lediglich zu Gunsten einer besseren Übersicht ist in der Figur 2 nur eine Transparentdatenbalise 234 dargestellt. Die Transparentdatenbalisen 234 sind jeweils zumindest in einem Grenzbalisenmodus und einem Überfahrmodus betreibbar.

Das dargestellte Schienensystem 220 umfasst vorzugsweise mindestens ein Stellwerk 222, zumindest zum Steuern des (definierten) Schienenbereichs 242. Die Datenverarbeitungsvorrichtung 200 ist insbesondere in dem (elektronischen) Stellwerk 222 implementiert.

Ferner kann das Schienensystem 220 eine der Transparentdatenbalise 234 zugeordnete Balisensteuervorrichtung 232 umfassen. Die Balisensteuervorrichtung 232 ist insbesondere eingerichtet zum Detektieren einer Anregung der Transparentdatenbalise 234 durch eine Antenne 240 des die Transparentdatenbalise 234 überfahrenden Schienenfahrzeugs, insbesondere in Form einer Rangiereinheit 236 mit vorzugsweise einer Rangierlokomotive 238. Insbesondere kann eine (jeweilige) Rangiereinheit 236, insbesondere die (jeweilige) Rangierlokomotive 238, über ein sogenanntes Balise Transmission Module (BTM) verfügen, eingerichtet zum Anregen einer Transparentdatenbalise 234, um ein Aussenden eines Balisentelegramms durch die Transparentdatenbalise 234 zu bewirken, so dass ein Empfangen des Balisentelegramms durch das BTM erfolgen kann.

Die Anregung der Transparentdatenbalise 234 kann insbesondere eine induktive Anregung sein. Eine Anregung der Transparentdatenbalise 234 durch die Antenne 240 kann insbesondere durch Detektieren einer Änderung der Impedanz des Balisenanschlusses der Transparentdatenbalise 234 an der Balisensteuervorrichtung 232 durch die Balisensteuervorrichtung 232 erfasst werden. Hierdurch kann ein Überfahren der Transparentdatenbalise 234 erfasst werden. Ein Auswerten dieses Überfahrens ggf. mit weiteren bekannten Daten (z.B. Längendatum der Rangiereinheit 236, Überfahren einer weiteren Transparentdatenbalise durch die Rangiereinheit 236, die in Fahrtrichtung hinter der Transparentdatenbalise 234 liegt, etc.) kann zum Detektieren eines Einfahrens der Rangiereinheit 236 in einen (nicht dargestellten) Rangierstreckenabschnitt des Schienenbereichs 242 verwendet werden. Wie bereits beschrieben wurde, kann ein Einfahren der Rangiereinheit 236 in einen Rangierstreckenabschnitt bei Varianten der Erfindung auch auf andere Weise erfolgen, beispielsweise durch Detektieren eines entsprechenden Signals von der Rangiereinheit.

Die Datenverarbeitungsvorrichtung 200 umfasst ein Erhaltungsmodul 206, ein Festlegungsmodul 208 und ein Einstellmodul 210. Insbesondere kann das Einstellmodul 210 ein (bidirektional arbeitendes) Übertragungsmodul 224 bzw. eine (bidirektionale) Übertragungsfunktion umfassen. Das Übertragungsmodul 224 kann insbesondere zum Übertragen eines Signalbegriffs an die Vielzahl von Transparentdatenbalisen 234 des Schienenbereichs 242 eingerichtet sein. Bei Varianten kann das Übertragungsmodul Daten von der Transparentdatenbalise erhalten.

Durch ein Aussenden eines definierten Signalbegriffs an eine Transparentdatenbalise 234 kann die Transparentdatenbalise 234 durch das Einstellmodul 210 in einen definierten Betriebsmodus gesetzt werden. Abhängig von dem gesetzten Betriebsmodus, also insbesondere abhängig von dem Signalbegriffsinhalt des an die Transparentdatenbalise 234 (mittels der Balisensteuervorrichtung 232) übertragenen Signalbegriffs, sendet die Transparentdatenbalise 234 bei einer Anregung durch ein Schienenfahrzeug eine definierte Information als Balisentelegramm an dieses Schienenfahrzeug aus. Das Schienenfahrzeug ist insbesondere eingerichtet zum Betriebenwerden abhängig von dem empfangenen Balisentelegramm bzw. dem Inhalt des empfangenen Balisentelegramms.

Wie bereits beschrieben wurde, kann eine Transparentdatenbalise 234 vorliegend zumindest in einem Grenzbalisenmodus und einen Überfahrmodus betrieben werden und insbesondere zwischen diesen zumindest zwei Betriebsmodi umgeschaltet werden. Bei Varianten der Erfindung kann mindestens ein weiterer Betriebsmodus vorgesehen sein, bei dem beispielsweise eine Überfahrt nur in eine Fahrtrichtung erlaubt ist.

Zum Setzen einer Transparentdatenbalise 234 in den Grenzbalisenmodus kann das Übertragungsmodul 224 einen Grenzbalisen-Signalbegriff an die Transparentdatenbalise 234 aussenden. Als Signalbegriffsinhalt kann der Grenzbalisen-Signalbegriff insbesondere "Stopp" bzw. "Shunting" enthalten. Eine Transparentdatenbalise 234, die den Grenzbalisen-Signalbegriff empfängt (und damit in dem Grenzbalisenmodus arbeitet), sendet als Information eines Balisentelegramms "Stopp" bzw. "Shunting" an ein überfahrendes Schienenfahrzeug aus. Bei einem Empfang eines entsprechenden Balisentelegramms stoppt das Schienenfahrzeug. Insbesondere wird eine Zwangsbremsung bei einem Empfang eines entsprechenden Balisentelegramms ausgelöst. Ein Ein- oder Ausfahren in einen bzw. aus einem eingestellten Rangierstreckenbereich kann verhindert werden.

Zum Setzen einer Transparentdatenbalise 234 in den Überfahrmodus kann das Übertragungsmodul 224 einen Überfahr-Signalbegriff an die Transparentdatenbalise 234 aussenden. Als Signalbegriffsinhalt kann der Überfahr-Signalbegriff insbesondere "Fahrt" enthalten. Eine Transparentdatenbalise 234, die den Überfahr-Signalbegriff empfängt (und damit in dem Überfahrmodus arbeitet), sendet als Information eines Balisentelegramms "Fahrt" an ein überfahrendes Schienenfahrzeug aus. Bei einem Empfang eines entsprechenden Balisentelegramms erhält das Schienenfahrzeug die Information, dass eine (insbesondere uneingeschränkte) Überfahrt erlaubt ist. Eine Zwangsbremsung des Schienenfahrzeugs wird insbesondere nicht ausgelöst.

Die Datenverarbeitungsvorrichtung 200 kann vorzugsweise ein Generierungsmodul 246 umfassen. Das Generierungsmodul 246 ist insbesondere eingerichtet zum Generieren eines (durch das Übertragungsmodul 224 auszusendenden) Signalbegriffs. Insbesondere kann das Generierungsmodul 246 zumindest eingerichtet sein zum Generieren des Überfahr-Signalbegriffs und des Grenzbalisen-Signalbegriffs bzw. von entsprechenden Signalbegriffsinhalten.

Das Generierungsmodul 246 kann insbesondere von dem Festlegungsmodul 208 angesteuert werden. Bei Varianten der Erfindung kann das Generierungsmodul in dem Festlegungsmodul oder dem Einstellmodul integriert sein.

Wie bereits beschrieben wurde, ist das Festlegungsmodul 208 eingerichtet zum Feststellen bzw. Festlegen mindestens eines in dem Schienenbereich 242 liegenden ersten Rangierstreckenbereichs durch ein Festlegen einer Grenze des ersten Rangierstreckenbereichs, basierend auf dem erhaltenen Rangierinstruktionsdatensatz. Wie ebenfalls bereits beschrieben wurde, kann ein Rangierinstruktionsdatensatz von einer weiteren Entität des Schienensystems, wie einer Rangiereinheit und/oder einem Stellwerk und/oder einer berechtigten Bedienperson (z.B. Lokomotivführer der Rangiereinheit) erhalten bzw. empfangen werden. Hierbei kann der Rangierinstruktionsdatensatz über das Erhaltungsmodul 206 in Form einer Nutzerschnittstelle (z.B. Tastatur oder ein ähnliches Eingabemittel) eingegeben werden. Auch kann ein Empfangen über eine Kommunikationsschnittstelle erfolgen.

Bei einem Ausführungsbeispiel kann ein Rangierinstruktionsdatensatz zumindest die Anzahl der in dem Schienenbereich 242 einzustellenden Rangierstreckenbereiche enthalten. Das Festlegungsmodul 208 kann eingerichtet sein zum Einstellen einer Anzahl an Rangierstreckenbereichen entsprechend der in dem Rangierinstruktionsdatensatz enthaltenden Anzahl. Bei Erhalt eines weiteren Rangierinstruktionsdatensatz mit einer weiteren Anzahl von einzustellenden Rangierstreckenbereiche, die sich von der vorherigen Anzahl an einzustellenden Rangierstreckenbereichen unterscheidet, kann das Festlegungsmodul 208 eingerichtet sein zum Einstellen einer geänderten Anzahl an Rangierstreckenbereiche entsprechend der in dem weiteren Rangierinstruktionsdatensatz enthaltenden weiteren Anzahl. In dynamischer Weise kann mindestens ein Rangierstreckenbereich in dem Schienenbereich 242 festgelegt werden.

Insbesondere zusätzlich, aber auch alternativ, kann ein Rangierinstruktionsdatensatz mindestens eine weitere Rangierangabe über das Bilden des mindestens einen Rangierstreckenbereichs in dem Schienenbereich enthalten. Eine Rangierangabe insbesondere in Form eines Rangierattributs kann den mindestens einen einzustellenden Rangierstreckenbereich näher definieren. Beispielsweise kann ein Rangierattribut die Anzahl von Gleisen und/oder Art von Gleisen und/oder Länge von Gleisen für einen einzustellenden Rangierstreckenbereich angeben. Auch kann beispielsweise durch ein Rangierattribut vorgeben sein, dass bei zwei oder mehr einzustellenden Rangierstreckenbereichen die jeweilige Größe der Rangierstreckenbereiche im Wesentlich gleich groß sein kann oder sich in einer definierten Weise unterscheiden kann. Das Festlegungsmodul 208 kann eingerichtet sein zum Festlegen des mindestens einen Rangierstreckenbereichs, basierend auf dem mindestens einen Rangierattribut des Rangierinstruktionsdatensatzes.

Alternativ oder zusätzlich kann ein Rangierinstruktionsdatensatz zumindest eine Rangiereinheitsangabe über die in dem ersten Rangierstreckenbereich zu rangierende Rangiereinheit 236 enthalten. Bei bevorzugten Varianten der Erfindung kann der Rangierinstruktionsdatensatz eine Mehrzahl von Rangiereinheitsangaben für eine entsprechende Mehrzahl von zu (zumindest teilweise gleichzeitig) in dem Schienenbereich 242 zu rangierenden Rangiereinheiten 236 enthalten.

Das Festlegungsmodul 208 kann eingerichtet sein zum Festlegen des mindestens einen Rangierstreckenbereichs, insbesondere einer Mehrzahl von Rangierstreckenbereichen, basierend auf der mindestens einen Rangiereinheitsangabe, insbesondere der Mehrzahl von Rangiereinheitsangaben, des Rangierinstruktionsdatensatzes.

Eine Rangiereinheitsangabe kann ein Längendatum der zu rangierenden Rangiereinheit 236 umfassen. Die Datenverarbeitungsvorrichtung 200 kann ein optionales Ermittlungsmodul 248 umfassen. Bei Varianten der Erfindung kann das Ermittlungsmodul in dem Festlegungsmodul intergiert sein. Das Ermittlungsmodul 248 kann eingerichtet sein zum Bestimmen der (räumlichen) Mindestrangiergröße eines jeweils benötigten Rangierstreckenbereichs, basierend auf dem jeweiligen Längendatum. Alternativ oder zusätzlich kann das Bestimmen durch eine berechtigte Bedienperson erfolgen. Das Festlegen des ersten Rangierstreckenbereichs durch das Festlegen der Grenze des ersten Rangierstreckenbereichs kann auf der bestimmten bzw. ermittelten Mindestrangiergröße basieren.

Das Längendatum kann die (maximale) Länge der Rangiereinheit 236 angeben (beispielsweise x m) und/oder ein Parameter sein, aus dem die (maximale) Länge der Rangiereinheit 236 bestimmt werden kann, wie die Anzahl der zu rangierenden Waggons (hierbei kann die Länge eines jeweiligen Waggons sowie der Rangierlokomotive bekannt sein). Basierend auf dem Längendatum kann die Mindest-Dimension bzw. die Mindest-Größe des einzustellenden ersten (und beispielsweise jedes weiteren) Rangierstreckenbereichs ermittelt werden. Insbesondere kann das Bestimmen der Mindest-Dimension bzw. die Mindest-Größe ein Bestimmen der Anzahl an erforderlichen Gleisen und/oder ein Bestimmen der Art der Gleise und/oder ein Bestimmen der Länge der Gleise umfassen, die für das Rangieren der Rangiereinheit erforderlich sind.

Alternativ oder zusätzlich kann ein Rangierinstruktionsdatensatz mindestens ein Rangierzeitdatum und/oder ein Ressourcendatum enthalten. Das Ressourcendatum kann insbesondere die (während eines zukünftigen Zeitraums) verfügbaren Ressourcen (z.B. Bedienperson, Rangierlokomotiven, Lokomotivführer etc.) anzeigen. Insbesondere kann die Anzahl der eingestellten Rangierstreckenbereichen derart gewählt sein, dass sie maximal der Anzahl an verfügbaren Ressourcen entspricht. Das Rangierzeitdatum kann insbesondere ein definierter Wochentag (z.B. Wochenende, Werktag), eine bestimmte Tageszeit (z.B. zwischen 8 Uhr und 18 Uhr oder zwischen 18 Uhr und 8 Uhr), eine bestimmte Jahreszeit (z.B. Ferienzeit) oder dergleichen sein. Das Festlegen des ersten Rangierstreckenbereichs durch das Festlegen der Grenze des ersten Rangierstreckenbereichs kann auf dem Rangierzeitdatum basieren.

Wie bereits beschrieben wurde, kann in dem Festlegungsmodul 208 ein Festlegungsalgorithmus mit mindestens einer Festlegungsregel implementiert sein. Das Festlegen eines Rangierstreckenbereichs erfolgt insbesondere abhängig von dem Festlegungsalgorithmus und der mindestens einen in dem Rangierinstruktionsdatensatz enthaltenen Angabe. Beispielsweise kann der Festlegungsalgorithmus vorgeben, dass ein Rangierstreckenbereich für den mindestens einen Rangierinstruktionsdatensatz festgelegt wird, der so klein wie möglich ist. Alternativ oder zusätzlich kann der Festlegungsalgorithmus vorgeben, dass für den mindestens einen Rangierinstruktionsdatensatz festgelegt wird, bei dem ein Rangierauftrag möglichst schnell durchgeführt werden kann. Bei Varianten der Erfindung kann eine Festlegungsregel durch eine berechtigte Bedienperson vorgegeben werden.

Darüber hinaus umfasst die Datenverarbeitungsvorrichtung 200 optional eine Zustandsdatenbank 226 (beispielsweise gespeichert in einem Datenspeicher der Datenverarbeitungsvorrichtung 200). In der Zustandsdatenbank 226 sind insbesondere derzeit in dem Schienenbereich 242 eingestellte Rangierstreckenbereiche des Schienenbereichs 242 und/oder in einem zukünftigen Zeitraum in dem Schienenbereich 242 einzustellende bzw. reservierte Rangierstreckenbereiche gespeichert.

Mit anderen Worten, nicht nur ein augenblicklicher Belegtzustand des Schienenbereichs kann in der Zustandsdatenbank gespeichert sein, sondern auch der Belegtzustand für einen zukünftigen Zeitraum (z.B. der nächsten Stunde, des nächsten Tags etc.). Bei Erhalt eines Rangierinstruktionsdatensatzes kann, insbesondere mittels der Datenverarbeitungsvorrichtung 200, optional zunächst der Belegtzustand anhand der in der Zustandsdatenbank gespeicherten Daten geprüft werden. Wenn festgestellt wird, dass ein Festlegen mindestens eines Rangierstreckenbereichs gemäß dem erhaltenen Rangierinstruktionsdatensatz aufgrund des gespeicherten Belegungszustands nicht umsetzbar ist, kann eine entsprechende Information (ggf. mit einem umsetzbaren Gegenvorschlag) durch ein nicht dargestelltes Ausgabemodul (z.B. eine Nutzerschnittstelle, wie ein Bildschirm, oder eine Kommunikationsschnittstelle) der Datenverarbeitungsvorrichtung 200 ausgegeben werden. Wenn festgestellt wird, dass ein Festlegen mindestens eines Rangierstreckenbereichs gemäß dem erhaltenen Rangierinstruktionsdatensatz aufgrund des gespeicherten Belegungszustands umsetzbar ist, kann eine entsprechende Umsetzung erfolgen. Optional kann eine entsprechende Rückmeldung über ein Ausgabemodul erfolgen.

Wie bereits beschrieben wurde, umfasst ein Festlegen des jeweiligen Rangierstreckenbereichs ein jeweiliges Bestimmen der Transparentdatenbalisen, die die jeweilige Grenze des jeweiligen Rangierstreckenbereichs aufgrund ihrer jeweiligen Schienenposition bilden können. Insbesondere kann sich das Festlegen der Grenze an den tatsächlichen Schienenpositionen der Transparentdatenbalisen 234 des Schienenbereichs 242 orientieren. Diese Schienenpositionen können insbesondere mögliche Grenzverläufe von bildbaren Rangierstreckenbereichen in dem Schienenbereich 242 vorgeben.

Die Datenverarbeitungsvorrichtung 200 kann insbesondere eine Positionsdatenbank 228 umfassen. In der Positionsdatenbank kann insbesondere eine (Schienen-)Topologie des Schienenbereichs 242 mit den jeweiligen Schienenpositionen der Vielzahl von Transparentdatenbalisen 234 gespeichert sein. Insbesondere können die Transparentdatenbalisen 234 aus der Vielzahl der in dem Schienenbereich 242 angeordneten Transparentdatenbalisen zum Bilden der äußeren Grenze des jeweiligen Rangierstreckenbereichs ausgewählt werden, die aufgrund ihrer Schienenposition ein Bilden eines entsprechend der Festlegungsregel und dem Rangierinstruktionsdatensatz abgestimmten jeweiligen Rangierstreckenbereichs (bestmöglich) ermöglichen.

Das Festlegen eines Rangierstreckenbereichs umfasst insbesondere ein Bestimmen, vorzugsweise durch das Festlegungsmodul 208, von innerhalb der Grenze des (einzustellenden) Rangierstreckenbereichs liegenden Transparentdatenbalisen 234 aus der Vielzahl der Transparentdatenbalisen 234. Das Einstellen des Rangierstreckenbereichs kann ein Setzen, insbesondere durch das Einstellmodul 210, der bestimmten innerhalb der Grenze des jeweiligen Rangierstreckenbereichs liegenden Transparentdatenbalisen 234 in den Überfahrmodus umfassen, wie insbesondere bereits beschrieben wurde.

Die jeweiligen Schienenpositionen der Vielzahl von Transparentdatenbalisen 234 können durch ein Zugreifen auf die Positionsdatenbank 228 bestimmt werden. Um ein Überfahren dieser innenliegenden Transparentdatenbalisen 234 zu ermöglichen, können diese Transparentdatenbalisen 234 in den Überfahrmodus versetzt werden. Insbesondere können sämtliche innenliegenden Transparentdatenbalisen 234 in den Überfahrmodus versetzt werden, indem das Einstellmodul 210 in vorbeschriebener Weise die entsprechenden Transparentdatenbalisen 234 mit jeweiligen Überfahr-Signalbegriffen ansteuert.

Um ein Einfahren in einen (bereits eingestellten) Rangierstreckenbereich zu ermöglichen, kann zunächst mindestens eine Transparentdatenbalise 234 aus den Transparentdatenbalisen 234, die die Grenze des Rangierstreckenbereichs bilden, in den Überfahrmodus (oder einen ähnlichen Modus, der ein Überfahren der Transparentdatenbalise 234 in den Rangierstreckenbereich hinein erlaubt) gesetzt werden. Über diese (einzelne) Transparentdatenbalise 234 (die auch eine Gruppe von Transparentdatenbalisen 234 sein kann) kann dann die Rangiereinheit 236 in den Rangierstreckenbereich einfahren. Erst nach einer Detektion, dass die Rangiereinheit 236 (vollständig) in den Rangierstreckenbereich eingefahren ist, kann die genannte Transparentdatenbalise 234 in den Grenzbalisenmodus gesetzt werden, wie insbesondere zuvor beschrieben wurde. Bei Varianten der Erfindung kann ein Rangierstreckenbereich auch erst dann eingestellt werden, wenn sich die Rangiereinheit bereits innerhalb der Grenze des Rangierstreckenbereichs befindet. Mit anderen Worten, erst dann können die Transparentdatenbalisen, die die Grenze des Rangierstreckenbereichs bilden, angesteuert und in den Grenzbalisenmodus gesetzt werden.

Bei Varianten der Erfindung kann das Festlegen mindestens eines in dem Schienenbereich liegenden ersten Rangierstreckenbereichs durch ein Festlegen einer Grenze des ersten Rangierstreckenbereichs zumindest teilweise durch eine berechtigte Bedienperson erfolgen. Ferner sei angemerkt, dass mit dem Bezugszeichen 244 vorliegend ein Gleis 244 bzw. eine Schiene bezeichnet wird.

Die Figur 3 zeigt eine schematische Ansicht eines weiteren Ausführungsbeispiels eines Schienensystems 320 gemäß der vorliegenden Erfindung mit einem weiteren Ausführungsbeispiel einer Datenverarbeitungsvorrichtung 300 gemäß der vorliegenden Erfindung. Zur Vermeidung von Wiederholungen werden nachfolgend insbesondere hinsichtlich der Datenverarbeitungsvorrichtung 300 und des Schienensystems 320 im Wesentlichen nur die Unterschiede zu den vorherigen Ausführungsbeispielen beschrieben, und ansonsten wird auf die Ausführungen zur Figur 1 und 2 verwiesen. Ferner wurde lediglich zu Gunsten einer besseren Übersicht auf die Darstellung eines Prozessors und eines Speichermittels sowie der Module der Datenverarbeitungsvorrichtung 300 verzichtet. Insbesondere kann die Datenverarbeitungsvorrichtung 300 entsprechend der Datenverarbeitungsvorrichtung 200 und/oder 100 gebildet sein.

Wie zu erkennen ist, umfasst das Schienensystem 320 einen Schienenbereich 342 mit einer Vielzahl von Gleisen 344. In den Schienenbereich 342 kann über die Zugangsbereiche 350 ein- und ausgefahren werden. Insbesondere können diese Gleise ein Teil einer jeweiligen Schienenstrecke sein.

Ferner sind eine Vielzahl von Stumpfgleisen 344 in dem Schienenbereich 342 vorgesehen. Ein Stumpfgleis 344 weist mindestens einen Gleisabschluss 352 auf, beispielsweise einen Prellbock. Ein Gleisabschluss 352 kann insbesondere Teil einer (umlaufenden) Grenze eines Rangierstreckenbereichs 354, 356 sein. In dem Schienenbereich 342 sind vorliegend ferner eine Vielzahl von Weichen angeordnet.

Erfindungsgemäß sind in dem Schienenbereich 342 eine Vielzahl von Transparentdatenbalisen 334 angeordnet. Insbesondere jede dieser Transparentdatenbalisen 334 kann durch die Datenverarbeitungsvorrichtung 300 zwischen dem Grenzbalisenmodus und dem Überfahrmodus umgeschaltet werden, wie beschrieben wurde.

Lediglich beispielhaft sind in der Figur 3 ein erster Rangierstreckenbereich 354 und ein zweiter Rangierstreckenbereich 356 dargestellt, die insbesondere durch die Datenverarbeitungsvorrichtung 300 eingestellt wurden, wie zuvor beschrieben wurde. Eine jeweilige (umlaufende) Grenze eines Rangierstreckenbereichs 354, 356 wird durch die an der Grenze liegenden jeweiligen Transparentdatenbalisen 334 und Gleisabschlüsse 352 gebildet, wobei diese Transparentdatenbalisen 334, auch als Grenzbalisen bezeichnet, in dem Grenzbalisenmodus arbeiten.

Die innerhalb einer jeweiligen Grenze eines Rangierstreckenbereichs 354, 356 liegenden Transparentdatenbalisen 334 werden insbesondere in dem Überfahrmodus betrieben.

Die Figur 4 zeigt ein Diagramm eines Ausführungsbeispiels eines Verfahrens gemäß der vorliegenden Erfindung. Das Verfahren dient zum dynamischen Einstellen von Rangierstreckenbereichen in einem Schienenbereich eines Schienensystems (beispielsweise entsprechend Figur 2 und/oder 3). Das Verfahren ist insbesondere ein zumindest teilweise computer-implementiertes Verfahren.

In einem Schritt 401 erfolgt ein Bereitstellen einer Vielzahl von in dem Schienenbereich angeordneten und insbesondere ansteuerbaren Transparentdatenbalisen, wobei die Transparentdatenbalisen jeweils zumindest in einem Grenzbalisenmodus und einem Überfahrmodus betreibbar sind, wie zuvor beschrieben wurde. Dieser Schritt kann insbesondere im Wesentlichen einmalig durchgeführt werden.

In einem Schritt 403 erfolgt ein Erhalten mindestens eines Rangierinstruktionsdatensatzes, wie zuvor beschrieben wurde. Insbesondere kann immer dann, wenn ein neuer Rangierinstruktionsdatensatz erhalten wurde, eine Änderung der eingestellten Rangierstreckenbereiche bewirkt bzw. initiiert werden. Wie beschrieben wurde, kann ein optionales Prüfen vorgesehen sein, ob eine Änderung durchführbar ist.

In Schritt 405 erfolgt ein Festlegen mindestens eines in dem Schienenbereich liegenden ersten Rangierstreckenbereichs durch ein Festlegen einer (äußeren, umlaufenden) Grenze des ersten Rangierstreckenbereichs, basierend auf dem erhaltenen Rangierinstruktionsdatensatz, wie bereits beschrieben wurde. Das Festlegen des ersten Rangierstreckenbereichs umfasst ein Bestimmen von Transparentdatenbalisen aus der Vielzahl von Transparentdatenbalisen, die die Grenze des ersten Rangierstreckenbereichs (zumindest teilweise) bilden, wie bereits beschrieben wurde.

In Schritt 407 erfolgt ein Einstellen des ersten Rangierstreckenbereichs durch Setzen der die Grenze des ersten Rangierstreckenbereichs bildenden Transparentdatenbalisen in den Grenzbalisenmodus, wie bereits beschrieben wurde.

### Bezugszeichenliste:

- 100: Datenverarbeitungsvorrichtung
- 102: Prozessor
- 104: Speichermittel
- 106: Erhaltungsmodul
- 108: Festlegungsmodul
- 110: Einstellmodul
- 200: Datenverarbeitungsvorrichtung
- 202: Prozessor
- 204: Speichermittel
- 206: Erhaltungsmodul
- 208: Festlegungsmodul
- 210: Einstellmodul
- 220: Schienensystem
- 222: Stellwerk
- 224: Übertragungsmodul
- 226: Zustandsdatenbank
- 228: Positionsdatenbank
- 232: Balisensteuervorrichtung
- 234: Transparentdatenbalise
- 236: Rangiereinheit
- 238: Rangierlokomotive
- 240: Antenne
- 242: Schienenbereich
- 244: Gleis
- 246: Generierungsmodul
- 248: Ermittlungsmodul
- 300: Datenverarbeitungsvorrichtung
- 320: Schienensystem
- 334: Transparentdatenbalise
- 342: Schienenbereich
- 344: Gleis
- 350: Zugangsbereich
- 352: Gleisabschluss
- 354: erster Rangierstreckenbereich
- 356: zweiter Rangierstreckenbereich
- 401: Schritt
- 403: Schritt
- 405: Schritt
- 407: Schritt

## Patentansprüche

1. Verfahren, insbesondere computerimplementiertes Verfahren, zum dynamischen Einstellen von Rangierstreckenbereichen (354, 356) in einem Schienenbereich (242, 342) eines Schienensystems (220, 320), umfassend:
- Bereitstellen einer Vielzahl von in dem Schienenbereich (242, 342) angeordneten Transparentdatenbalisen (234, 334), wobei die Transparentdatenbalisen (234, 334) jeweils zumindest in einem Grenzbalisenmodus und einem Überfahrmodus betreibbar sind,
- Erhalten mindestens eines Rangierinstruktionsdatensatzes,
- Festlegen mindestens eines in dem Schienenbereich (242, 342) liegenden ersten Rangierstreckenbereichs (354, 356) durch ein Festlegen einer Grenze des ersten Rangierstreckenbereichs (354, 356), basierend auf dem erhaltenen Rangierinstruktionsdatensatz,
- wobei das Festlegen des ersten Rangierstreckenbereichs (354, 356) ein Bestimmen von Transparentdatenbalisen (234, 334) aus der Vielzahl von Transparentdatenbalisen (234, 334) umfasst, die die Grenze des ersten Rangierstreckenbereichs (354, 356) bilden, und
- Einstellen des ersten Rangierstreckenbereichs (354, 356) durch Setzen der die Grenze des ersten Rangierstreckenbereichs (354, 356) bildenden Transparentdatenbalisen (234, 334) in den Grenzbalisenmodus.

2. Verfahren nach Anspruch 1, **dadurch gekennzeichnet, dass** das Einstellen des ersten Rangierstreckenbereichs (354, 356) durch das Setzen der die Grenze des Rangierstreckenbereichs (354, 356) bildenden Transparentdatenbalisen (234, 334) in den Grenzbalisenmodus ferner umfasst:
- Generieren, durch ein Generierungsmodul (246) einer Datenverarbeitungsvorrichtung (100, 200, 300), eines Grenzbalisen-Signalbegriffs, und
- Übertragen, durch ein Übertragungsmodul (224) der Datenverarbeitungsvorrichtung (100, 200, 300), des Grenzbalisen-Signalbegriffs an die die Grenze des ersten Rangierstreckenbereichs (354, 356) bildenden Transparentdatenbalisen (234, 334).

3. Verfahren nach Anspruch 1 oder 2, **dadurch gekennzeichnet, dass**
- das Festlegen des ersten Rangierstreckenbereichs (354, 356) ein Bestimmen von innerhalb der Grenze des ersten Rangierstreckenbereichs (354, 356) liegenden Transparentdatenbalisen (234, 334) aus der Vielzahl der Transparentdatenbalisen (234, 334) umfasst, und
- das Einstellen des ersten Rangierstreckenbereichs (354, 356) ein Setzen der bestimmten innerhalb der Grenze des ersten Rangierstreckenbereichs (354, 356) liegenden Transparentdatenbalisen (234, 334) in den Überfahrmodus umfasst.

4. Verfahren nach Anspruch 2 und 3, **dadurch gekennzeichnet, dass** das Einstellen des ersten Rangierstreckenbereichs (354, 356) durch das Setzen der bestimmten innerhalb der Grenze des ersten Rangierstreckenbereichs (354, 356) liegenden Transparentdatenbalisen (234, 334) in den Überfahrmodus ferner umfasst:
- Generieren, durch das Generierungsmodul (246) der Datenverarbeitungsvorrichtung (100, 200, 300), eines Überfahr-Signalbegriffs, und
- Übertragen, durch das Übertragungsmodul (224) der Datenverarbeitungsvorrichtung (100, 200, 300), des Überfahr-Signalbegriffs an die bestimmten innerhalb der Grenze des ersten Rangierstreckenbereichs (354, 356) liegenden Transparentdatenbalisen (234, 334).

5. Verfahren nach einem der vorherigen Ansprüche, **dadurch gekennzeichnet, dass** das Verfahren ferner umfasst:
- Festlegen mindestens eines in dem Schienenbereich (242, 342) liegenden zweiten Rangierstreckenbereichs (354, 356) durch ein Festlegen einer Grenze des zweiten Rangierstreckenbereichs (354, 356), basierend auf dem erhaltenen Rangierinstruktionsdatensatz,
- wobei das Festlegen des zweiten Rangierstreckenbereichs (354, 356) ein Bestimmen von Transparentdatenbalisen (234, 334) aus der Vielzahl von Transparentdatenbalisen (234, 334) umfasst, die die Grenze des zweiten Rangierstreckenbereichs (354, 356) bilden, und
- Einstellen des zweiten Rangierstreckenbereichs (354, 356) durch Setzen der die Grenze des zweiten Rangierstreckenbereichs (354, 356) bildenden Transparentdatenbalisen (234, 334) in den Grenzbalisenmodus.

6. Verfahren nach einem der vorherigen Ansprüche, **dadurch gekennzeichnet, dass**
- der Rangierinstruktionsdatensatz zumindest die Anzahl der einzustellenden Rangierstreckenbereiche (354, 356) in dem Schienenbereich (242, 342) enthält.

7. Verfahren nach einem der vorherigen Ansprüche, **dadurch gekennzeichnet, dass**
- der Rangierinstruktionsdatensatz zumindest eine Rangiereinheitsangabe über mindestens eine in dem ersten Rangierstreckenbereich (354, 356) zu rangierende Rangiereinheit (236) enthält.

8. Verfahren nach Anspruch 7, **dadurch gekennzeichnet, dass**
- die Rangiereinheitsangabe zumindest ein Längendatum über die Rangiereinheit (236) enthält,
- wobei das Verfahren ferner ein Bestimmen der Mindestrangiergröße des ersten Rangierstreckenbereichs (354, 356) umfasst, basierend auf dem Längendatum, und
- wobei das Festlegen des ersten Rangierstreckenbereichs (354, 356) durch das Festlegen der Grenze des ersten Rangierstreckenbereichs (354, 356) auf der bestimmten Mindestrangiergröße basiert.

9. Verfahren nach einem der vorherigen Ansprüche 7 oder 8, **dadurch gekennzeichnet, dass**
- das Setzen mindestens einer Transparentdatenbalise der die Grenze des ersten Rangierstreckenbereichs (354, 356) bildenden Transparentdatenbalisen (234, 334) in den Grenzbalisenmodus erst nach einem Einfahren der Rangiereinheit (236) in den ersten Rangierstreckenbereich (354, 356) erfolgt.

10. Verfahren nach einem der vorherigen Ansprüche, **dadurch gekennzeichnet, dass**
- der Rangierinstruktionsdatensatz mindestens ein Rangierzeitdatum und/oder ein Ressourcendatum enthält.

11. Verfahren nach einem der vorherigen Ansprüche, **dadurch gekennzeichnet, dass** das Verfahren ferner umfasst:
- Bereitstellen einer Zustandsdatenbank über den Belegtzustand des Schienenbereichs (242, 342), und
- Festlegen des ersten Rangierstreckenbereichs (354, 356) durch das Festlegen der Grenze des ersten Rangierstreckenbereichs (354, 356), basierend auf dem Belegtzustand des Schienenbereichs (242, 342).

12. Computerprogramm, umfassend Befehle, die bei der Ausführung des Computerprogramms durch mindestens einen Prozessor (102, 202) einer Datenverarbeitungsvorrichtung (100, 200, 300) diesen veranlassen, das Verfahren nach einem der vorherigen Ansprüche auszuführen und/oder zu steuern.

13. Datenverarbeitungsvorrichtung (100, 200, 300) für einen Schienenbereich (242, 342) eines Schienensystems (220, 320), wobei eine Vielzahl von Transparentdatenbalisen (234, 334) in dem Schienenbereich (242, 342) angeordnet ist, wobei die Transparentdatenbalisen (234, 334) jeweils zumindest in einem Grenzbalisenmodus und einem Überfahrmodus betreibbar sind, umfassend:
- mindestens ein Erhaltungsmodul (106, 206), eingerichtet zum Erhalten mindestens eines Rangierinstruktionsdatensatzes,
- mindestens ein Festlegungsmodul (108, 208), eingerichtet zum Festlegen mindestens eines in dem Schienenbereich (242, 342) liegenden ersten Rangierstreckenbereichs (354, 356) durch ein Festlegen einer Grenze des ersten Rangierstreckenbereichs (354, 356), basierend auf dem erhaltenen Rangierinstruktionsdatensatzes,
- wobei das Festlegungsmodul (108, 208) eingerichtet ist zum Festlegen des ersten Rangierstreckenbereichs (354, 356) durch ein Bestimmen von Transparentdatenbalisen (234, 334) aus der Vielzahl von Transparentdatenbalisen (234, 334) umfasst, die die Grenze des ersten Rangierstreckenbereichs (354, 356) bilden, und
- mindestens ein Einstellmodul (110, 210), eingerichtet zum Einstellen des ersten Rangierstreckenbereichs (354, 356) durch Setzen der die Grenze des ersten Rangierstreckenbereichs (354, 356) bildenden Transparentdatenbalisen (234, 334) in den Grenzbalisenmodus.

14. Schienensystem (220, 320), umfassend:
- eine Datenverarbeitungsvorrichtung (100, 200, 300) nach Anspruch 13, und
- eine Vielzahl von in einem Schienenbereich (242, 342) des Schienensystems (220, 320) angeordneten Transparentdatenbalisen (234, 334),
- wobei die Transparentdatenbalisen (234, 334) jeweils zumindest in einem Grenzbalisenmodus und einem Überfahrmodus betreibbar sind.

15. Schienensystem (220, 320) nach Anspruch 14, **dadurch gekennzeichnet, dass**
- das Schienensystem (220, 320) mindestens ein Stellwerk umfasst, und
- die Datenverarbeitungsvorrichtung (100, 200, 300) in dem Stellwerk implementiert ist.
